# EUROPÄISCHE PATENTSCHRIFT

(11) **EP 4 204 350 B1**
(45) Veröffentlichungstag und Bekanntmachung des Hinweises auf die Patenterteilung: **03.12.2025**
(21) Anmeldenummer: 21799223.9
(22) Anmeldetag: 22.10.2021
(51) Int. Cl.: B66C 23/26, B66C 23/28, B66C 23/36, B66C 23/82

(54) **TURMDREHKRAN**
TOWER CRANE
GRUE À TOUR

(30) Priorität: 27.10.2020 DE 102020128161
(43) Veröffentlichungstag der Anmeldung: 05.07.2023
(73) Patentinhaber: Liebherr-Werk Biberach GmbH, 88400 Biberach an der Riss (DE)
(72) Erfinder: EGGERT, Michael, 88400 Biberach (DE); ASSFALG, Martin, 88448 Attenweiler (DE)
(74) Vertreter: Lorenz Seidler Gossel Part. mbB
(86) Internationale Anmeldenummer: PCT/EP2021/079326
(87) Internationale Veröffentlichungsnummer: WO 2022/090075

(56) Entgegenhaltungen:
- WO-A1-2013/075549
- CN-A- 102 874 693
- DE-U1- 9 316 113
- JP-A- 2011 057 341
- JP-Y1- S4 737 785
- US-A1- 2011 067 614

## Beschreibung

Die vorliegende Erfindung betrifft einen Turmdrehkran mit einem Turm, der einen Ausleger trägt, von dem ein Hubseil abläuft, wobei eine Abspannung vorgesehen ist, die zumindest teilweise entlang des Turms verläuft und mittels Abspannstützen quer zur Kranlängsmittelebene, die durch den Turm und den Ausleger verläuft, aufgespreizt ist.

Um bei Turmdrehkranen mit relativ großen Ausladungen, d.h. großen Auslegerlängen hohe Lasten aufnehmen zu können, ist es bekannt, den Ausleger abzuspannen, wobei üblicherweise von einer über den Ausleger aufragenden Turmspitze oder von einem Ausleger-Anlenkstück aufragenden Abspannstützen ein, zwei oder auch drei Abspannseile bzw. -stangen zum Ausleger geführt und dort angelenkt sind.

Ist ein Gegenausleger vorhanden, der das Ballastgewicht trägt, ist die Abspannung üblicherweise nach hinten zu diesem Gegenausleger geführt. Bei Turmdrehkranen ohne Gegenausleger wird die Abspannung über die dann nach hinten geneigte Turmspitze bzw. Abspannstrebe nach unten geführt.

Die Abspannzugmittel in Form von Abspannseilen, Abspannstangen oder gelegentlich auch Abspannketten verlaufen dabei üblicherweise in der Längsmittelebene des Krans, die durch den Turm und den Ausleger verläuft, um die vertikalen Lasten und das davon induzierte, in der Längsmittelebene des Krans wirkende Biege- und Kippmoment abzufangen, wobei die vertikalen Lasten in großem Maße von der angehängten Hublast stammen, aber auch Eigenlastanteile des Auslegers beinhalten. Hierdurch kann eine zu starke Durchbiegung des Auslegers in der genannten Kranlängsmittelebene vermieden oder zumindest begrenzt werden, vgl. DE 9316113 U1.

Die Stabilität und damit die Traglast des Krans wird allerdings auch durch Verwindungen der Kranstruktur quer zur Längsmittelebene des Krans limitiert, wobei Querlasten quer zur Längsmittelebene des Krans im Wesentlichen durch seitlich angreifenden Wind in die Kranstruktur eingetragen werden, wobei aber auch pendelnde Lasten oder rotatorische Beschleunigungen mit angehängten Lasten beim Verdrehen des Krans um die aufrechte Turmachse Querkräfte im Ausleger induzieren können.

Um eine Verwindung des Auslegers quer zur Kranlängsmittelebene zu vermeiden bzw. den Ausleger gegen Querkräfte auszusteifen, gleichzeitig aber auch eine Abspannung gegen die hauptsächlich wirkenden Vertikallasten zu erreichen, wurde bereits vorgeschlagen, den Kranausleger räumlich abzuspannen und die Abspannseile über V-förmig aufgespreizte Abspannstützen zu führen, die auf dem Rücken des Auslegers angebracht sind. Beispielsweise zeigt die Schrift DE 31 05 771 A1 einen Turmdrehkran mit einem teleskopierbaren Turm, der einen Ausleger trägt, auf dessen Oberseite V-förmig aufgespreizte Abspannstützen angebracht sind. Über die auskragenden Enden der V-förmig gespreizten Abspannstützen laufen zwei Abspannseile, die an einer vom Ausleger-Anlenkstück des Turms horizontal nach hinten auskragenden Abspannstütze zusammengeführt sind, von der aus dann ein Abspannseil in der Längsmittelebene des Krans zur Drehbühne heruntergeführt und dort am Ballastträger angeschlagen ist. Durch diese räumliche Abspannung des Auslegers über V-förmig aufgespreizte Abspannstützen kann ein Ausbauchen bzw. seitliche Verwindungen des Auslegers vermieden werden. Gleichzeitig wird es möglich, den Ausleger sozusagen gerade zu ziehen, indem die beiden Abspannseile in ihrer Länge exakt justiert werden.

Bei Derrick-Kranen mit wippbarem Basisausleger wurde bereits vorgeschlagen, eine zweisträngige Abspannung vorzusehen, die im Bereich des Basisauslegers zwei voneinander beabstandete Auslegerstangen umfasst, vgl. JP 2011 57341 A1 und JP S47 37785 Y1.

Zum anderen wurde auch bereits vorgeschlagen, die entlang des Turms herabgeführte Abspannung aus der Längsmittelebene des Krans heraus zu versetzen und sozusagen rechte und linke Abspannseile vorzusehen, die einerseits oben am Anlenkstück des Turms bzw. an einer dort vorgesehenen oberen Drehbühne und unten an der unteren Drehbühne, die den Turm dreht, angeschlagen sind. Beispielsweise zeigt die Schrift DE 10 2013 011 489 A1 eine Abspannung, bei der an der unteren Drehbühne Gitterstücke angebolzt sind, die sich senkrecht von der Seitenfläche der Drehbühne und quer zur Lastrichtung erstrecken. Am jeweiligen äußeren Ende der angebolzten Gitterstücke sind Abspannmittel angebolzt, die zu Abspannwinden an der oberen festen Drehbühne verlaufen.

Trotz der entlang des Turms herabgeführten Abspannung bleibt der Turm gefährdet, sich unter Querlasten, wie beispielsweise bei stärkerem Seitenwind, seitlich quer zur Kranlängsmittelebene zu verwinden, wobei der Turm nicht nur wie ein Biegebalken belastet wird, sondern aufgrund der zusätzlichen hohen vertikalen Lasten, die den Turm nach Art eines Druckstabs belasten, auch einer erhöhten Knickbelastung ausgesetzt ist. Die Knickanfälligkeit verschärft sich bekanntermaßen nochmals, wenn ein längliches, schlankes Stabprofil zusätzlich zur Druckbelastung durch Querkräfte bereits eine gewisse Biegung erfahren hat. Solche Stabilitätsverluste von stabähnlichen Strukturen durch seitliches Ausweichen unter axialer Druckbeanspruchung werden bisweilen auch als die Eulerschen Knickfälle bezeichnet.

Um die Stabilität der Kranstruktur zu erhöhen, werden üblicherweise die Ausleger- und Turmquerschnitte vergrößert und/oder die Wandstärken der Profilteile erhöht bzw. bei Fachwerkstrukturen auch die Querverstrebungen verstärkt. Dies führt aber zu einer Beeinträchtigung des Wirkungsgrads, d.h. des Verhältnisses der vom Kran hebbaren Traglast zum Eigengewicht des Krans. Zudem leidet durch das erhöhte Krangewicht auch das Montagehandling und die Einhaltung der zulässigen Stra- ßentransportgewichte wird beeinträchtigt.

Der vorliegenden Erfindung liegt die Aufgabe zugrunde, einen verbesserten Turmdrehkran der eingangs genannten Art zu schaffen, der Nachteile des Stands der Technik vermeidet und letzteren in vorteilhafter Weise weiterbildet. Insbesondere soll eine erhöhte Stabilität der Kranstruktur und somit Sicherheit im Kranbetrieb bei seitlich einwirkenden Kräften wie Seitenwind ohne Verschlechterung oder vorzugsweise mit gleichzeitiger Verbesserung des Wirkungsgrads, d.h. des Verhältnisses von Traglast zu Eigengewicht des Krans erzielt werden.

Erfindungsgemäß wird die genannte Aufgabe durch einen Turmdrehkran gemäß Anspruch 1 gelöst. Bevorzugte Ausgestaltungen der Erfindung sind Gegenstand der abhängigen Ansprüche.

Es wird also vorgeschlagen, den Turm über die Abspannung auch zwischen dessen Enden gegen Querbelastungen bzw. Ausknicken über die Abspannung abzustützen. Erfindungsgemäß umfasst die Abspannung zumindest ein Paar räumlich aufgespreizte Abspannstützen, die am Turm zwischen dessen unterem Ende und dem Ausleger angelenkt sind. Durch die aufgespreizten Abspannstützen am Turm können Druck- und/oder Zugkräfte mit einer Komponente senkrecht zur Kranlängsmittelebene zwischen Turm und Abspannung übertragen werden, was den Turm gegen Ausbauchen bzw. Ausknicken stabilisiert. Insbesondere übertragen die Abspannstützen Zug- und/oder Druckkräfte vom Turm auf die entlang des Turms verlaufenden Abspannmittel, die beispielsweise in Form von Abspannseilen, Abspannstangen oder Abspannketten ausgebildet sein können, quer zur Turmlängsachse, wobei die übertragenen Zug- und/oder Druckkräfte vorteilhafter Komponenten sowohl quer zur Kranlängsmittelebene als auch parallel zur Kranlängsmittelebene aufweisen können.

In vorteilhafter Weiterbildung der Erfindung können zwei oder mehr Paare von V-förmig aufgespreizten Abspannstützen entlang des Turms verteilt am Turm angelenkt sein und verschiedene Turmabschnitte auf verschiedenen Höhen liegend gegen Querkräfte oder Ausbeulen des Turmprofils abzustützen.

Die V-förmig aufgespreizten Abspannstützen können dabei grundsätzlich verschieden ausgebildet sein, insbesondere zueinander spitzwinklig geneigt angestellte, längliche Träger umfassen, die einen näherungsweise geraden Verlauf besitzen, aber auch gebogen oder geknickt ausgebildet sein können.

Die Abspannstützen können aber auch in Form eines rahmenprofilartigen Abspannbocks ausgebildet sein. Die V-förmige Aufspreizung wird dabei durch die Anlenkpunkte der Abspannseile bzw. der Abspannzugmittel an den Abspannstützen bzw. dem Abspannbock einerseits und den Anlenkpunkte der Abspannstützen bzw. des Abspannbocks am Turm andererseits definiert, wobei gegebenenfalls auch nur ein gemeinsamer Anlenkpunkt am Turm vorgesehen sein kann. Insofern können die Abspannstützen auch einen Teil eines Abspannbocks oder -rahmens oder einer quer zu den Abspannseilen verlaufenden Abspannträgerstruktur bilden.

In vorteilhafter Weiterbildung der Erfindung kann zumindest ein Paar Abspannstützen an einem Ausleger-Anlenkstück des Turms, an dem der Ausleger angelenkt ist, und zumindest ein weiteres Paar Abspannstützen an einem Turmzwischenabschnitt, der zwischen dem unteren Turmendabschnitt und dem genannten Ausleger-Anlenkstück vorgesehen ist, angelenkt sein, um einerseits das stark beanspruchte Ausleger-Anlenkstück gegen seitliche Verwindungen und Querkräfte abzuspannen und zum anderen den Turm am Zwischenabschnitt gegen Ausknicken bzw. seitliche Verformungen abzuspannen.

Vorteilhafterweise spannen die genannten beiden Paare von Abspannstützen am Ausleger-Anlenkstück und am Turmzwischenabschnitt die Abspannzugmittel derart räumlich auf, dass das Ausleger-Anlenkstück und der Turmzwischenabschnitt sowohl gegen Querkräfte und Querverformungen quer zur Kranlängsmittelebene als auch gegen Längskräfte und -verformungen parallel zur Kranlängsmittelebene abgespannt sind.

Insbesondere kann ein unteres Paar V-förmig aufgespreizter Abspannstützen in einem unteren Drittel des Turms am Turm angelenkt sein, beispielsweise im Bereich von 10% - 50% der Turmhöhe, wenn diese von unten vom Turmfuß gemessen wird.

Alternativ oder zusätzlich kann ein Paar V-förmig aufgespreizter Abspannstützen an einem Turmzwischenabschnitt in einer Höhe im Bereich von 30% - 60% oder 40% - 70% der Turmhöhe am Turm angelenkt sein, wobei mit der Turmhöhe die vertikale Erstreckung des Turms von dessen unterem Ende bis zur Höhe des Anlenkpunkts des Auslegers am Turm gemeint ist und eine möglicherweise vorgesehene Turmspitze nicht mitgemessen ist.

Die Abspannzugmittel entlang des Turms können in vorteilhafter Weiterbildung der Erfindung in einer Abspannebene geführt sein, die sich aufrecht und senkrecht zur Kranlängsmittelebene erstreckt und vom Turm beabstandet auf einer dem Ausleger abgewandten Turmrückseite angeordnet ist. Die Abspannzugmittel sind also zur Rückseite hin versetzt vom Turm beabstandet angeordnet und gleichzeitig quer zur Kranlängsmittelebene voneinander beabstandet angeordnet, so dass die Abspannung entlang des Turms sowohl Längskräfte in der Kranlängsmittelebene als auch Querkräfte aufnehmen kann.

Insbesondere können die Abspannzugmittel an dem zumindest einen Paar räumlich aufgespreizter Abspannstützen, die am Turm zwischen dessen unterem Ende und dem Ausleger-Anlenkstück am Turm angelenkt sind, im Wesentlichen gerade vorbeilaufen oder an den Abspannstützen nur leicht abgeknickt sein, beispielsweise unter einem Knickwinkel im Bereich 160°-180° oder 170°-180°. Durch eine solche Geometrie bzw. Führung der Abspannzugmittel werden Querkräfte bzw. Zug- und oder Druckkräfte zwischen dem Turm und den Abspannzugmitteln über die Abspannstützen im Wesentlichen erst dann übertragen, wenn auf den Turm Querkräfte beispielsweise in Form von Seitenwind wirken oder der Turm auszuknicken bzw. auszubeulen droht. Die in Zugrichtung stark gespannten Abspannzugmittel bewirken im Normalfall, wenn keine größeren äußeren Windlasten oder andere Querkräfte auf den Turm oder den Ausleger wirken, keine Vorspannung auf den Turm, sondern ziehen sozusagen gerade an den Abspannstützen, die am Turm angelenkt sind, vorbei. Dies gilt zumindest für ein unteres Paar von Abspannstützen oder ein am Turmzwischenstück angelenktes Paar von Abspannstützen. Ein am oberen Turmende bzw. am Ausleger-Anlenkstück angebrachtes Abspannstützenpaar kann eine stärkere Umlenkung der Abspannzugmittel vorsehen, um diese zum Ausleger hin umzulenken.

In vorteilhafter Weiterbildung der Erfindung können die Abspannzugmittel mit ihren unteren Enden an einer den Turm tragenden Dreh- und/oder Tragbühne des Turmdrehkrans angelenkt sein, wobei die Anlenkpunkte an der Dreh- und/oder Tragbühne im Wesentlichen senkrecht unter den Anlenkpunkten der Abspannstützen für die Abspannzugmittel liegen können.

Zumindest kann das Abspannstützenpaar zumindest eine Konfiguration haben, in der die Anlenkpunkte der Abspannzugmittel an der Dreh- und/oder Tragbühne im Wesentlichen senkrecht unter den Anlenkpunkten an den Abspannstützen liegen. In einer anderen Konfiguration, die durch Verstellen der Abspannstützen und/oder Verstellen der Anlenkpunkte der Abspannzugmittel erhalten werden kann, können die Anlenkpunkte an der Dreh- bzw. Tragbühne gegenüber Lotrechten durch die Anlenkpunkte an den Abspannstützen versetzt sein.

Um je nach verschiedenen Einsatzverhältnissen die Kranstruktur stärker gegen vertikale Lasten bzw. Kräfte in der Kranlängsmittelebene abzuspannen oder stärker gegen Querkräfte wie Windlasten abspannen zu können bzw. das Verhältnis der Abspannung in Längs- und Querrichtung variabel einstellen zu können, kann in vorteilhafter Weiterbildung der Erfindung eine Einstellvorrichtung zum variablen Einstellen und Festlegen eines Spreizwinkels der Abspannstützen vorgesehen sein. Wird der Spreizwinkel vergrößert, wird der Abstand der Abspannzugmittel voneinander, d.h. quer zur Kranlängsmittelebene, größer und die Abspannwirkung gegen Querkräfte bzw. Querverformungen quer zur Kranlängsmittelebene erhöht. Wird umgekehrt der Spreizwinkel verkleinert, wird die Abspannwirkung in der Kranlängsmittelebene erhöht bzw. die Querkraftabspannung abgemildert.

Mit dem genannten Spreizwinkel ist, wie oben schon erwähnt, die Spreizung zweier gedachter Geraden gemeint, die jeweils einerseits durch den Anlenkpunkt des Abspannzugmittels an der Abspannstütze und andererseits den Anlenkpunkt der Abspannstütze am Turm gehen, und ist insofern unabhängig von der konkreten Konturierung der Abspannstützen bzw. des Abspannbocks. Insofern kann die Einstellvorrichtung auch unterschiedlich ausgebildet sein.

Sind beispielsweise zwei separate Abspannstützen beispielsweise in Form länglicher Träger gelenkig am Turm angelenkt, kann ein Spreizantrieb bzw. die genannte Einstellvorrichtung eine Schwenkvorrichtung umfassen, um die beiden Abspannstützen stärker oder weniger stark auseinander zu schwenken bzw. mehr aufeinander zuzuschwenken. Ist indes ein rahmenartiger Abspannbock vorgesehen, der beispielsweise zwischen den Anlenkpunkten des Abspannzugmittels einen Querträger umfassen kann, kann beispielsweise aus austeleskopierbarer Querträger vorgesehen sein und der Spreizantrieb einen Teleskopierantrieb umfassen, um die Abspannseile durch Verlängern des Querträgers weiter auseinander zu spreizen und umgekehrt durch Verkürzen des Querträgers näher zusammenzubringen.

Der genannte Spreizantrieb kann dabei fremdenergiegetrieben sein, beispielsweise einen Hydraulikzylinder umfassen oder einen Spindelantrieb aufweisen. Alternativ oder zusätzlich kann aber auch ein manuell betätigbarer Spreizantrieb vorgesehen sein, um beispielsweise einen gewünschten Spreizwinkel vor dem Aufbauen des Krans einzustellen.

Alternativ oder zusätzlich zu einer Verstellbarkeit des Spreizwinkels kann auch eine Einstellvorrichtung zum Einstellen und variablen Festlegen einer effektiven Länge der Abspannstützen vorgesehen sein, um den Verlauf des Abspannzugmittels durch Verstellen der effektiven Länge der Abspannstützen zu verändern. Beispielsweise können teleskopierbare Abspannstützen vorgesehen sein, wobei vorteilhafterweise ein Teleskopierantrieb vorgesehen sein kann, um die Abspannstützen fremdenergiegetrieben austeleskopieren und/oder einteleskopieren zu können, was bspw. auch eine bequeme Verstellung auch bei schon aufgebautem bzw. montiertem Kran ermöglicht, bspw. wenn ein Betriebstag mit stärkerem Seitenwind ansteht. Alternativ kann es aber auch ausreichend sein, eine manuell bedienbare Längenverstellvorrichtung vorzusehen, beispielsweise einen Spindelantrieb oder eine Verschraubbarkeit zweier Stützträgerteile, um die effektive Länge der Abspannstützen bspw. bei der Kranmontage einstellen zu können. Mit der genannten effektiven Länge ist der Abstand zwischen dem Anlenkpunkt des Abspannzugmittels an der Abspannstütze und dem Anlenkpunkt am Turm gemeint.

Gemäß der Erfindung wird die Abspannung räumlich aufgespreizt über die Schnittstelle zwischen Turm und Ausleger hinweggeführt, wobei die Abspannung sowohl entlang des Turms als auch entlang des Auslegers quer zur Kranlängsmittelebene räumlich aufgespreizt sein kann. Durch eine solche räumliche über die Turm-Ausleger-Schnittstelle hinweggeführte Abspannung kann die gesamte Kranstruktur einschließlich Turm und Ausleger gegen Querkräfte ausgesteift bzw. abgespannt werden und auch seitliche Ausweichbewegungen des Auslegers vermieden bzw. begrenzt werden. Hierdurch kann eine deutlich erhöhte Traglast erreicht werden, ohne das Eigengewicht des Krans spürbar zu erhöhen.

Die Erfindung wird nachfolgend anhand eines bevorzugten Ausführungsbeispiels und zugehörigen Zeichnungen näher erläutert. In den Zeichnungen zeigen:
- Fig. 1:: eine Seitenansicht eines Turmdrehkrans mit einer den Turm und den Ausleger abspannenden Abspannung,
- Fig. 2:: eine Rückansicht des Turmdrehkrans aus Fig. 1, die die Aufspreizung der Abspannung quer zur Kranlängsmittelebene und den effektiven Hebelarm der Abspannzugmittel entlang des Turms quer zur Kranlängsmittelebene zeigt, und
- Fig. 3:: eine Draufsicht auf den Turmdrehkran von oben, die den räumlichen Verlauf der Abspannzugmittel entlang des Auslegers und des Turms zeigt.

Wie die Figuren zeigen, umfasst der Turmdrehkran 1 einen im Betrieb aufrechtstehenden Turm 2, der einen Ausleger 3 trägt, der an einem oberen Endabschnitt des Turms 2 angelenkt ist und vom Turm 2 auskragt.

Von dem Ausleger 3 läuft ein Hubseil 4 ab, um ein Lastaufnahmemittel wie beispielsweise einen Lasthaken anheben und absenken zu können. Das besagte Hubseil 4 kann von einer Laufkatze 5 ablaufen, die entlang des Auslegers 3 von einem Katzfahrantrieb verfahren werden kann. Alternativ wäre es aber auch möglich, das Hubseil 4 von einer Auslegerspitze ablaufen zu lassen, insbesondere wenn der Ausleger 3 aufwippbar ist, wobei aber auch bei einem aufwippbaren Ausleger 3 eine Laufkatze 5 vorgesehen sein kann. Der Ausleger 3 kann in zumindest einer Betriebsstellung liegend ausgerichtet sein.

Der Turm 2 ist auf einer Dreh- und/oder Tragbühne 6 montiert, die um eine aufrechte Drehachse von einem Drehwerk verdreht werden kann, sodass der gesamte Kran um die aufrechte Drehachse, die koaxial zur Turmlängsachse sein kann, verdreht werden kann. Alternativ zu einem solchen Untendreher kann der Turmdrehkran 1 aber auch als Obendreher ausgebildet sein, wobei in diesem Fall der Ausleger 3 an dem Turm 2 um die aufrechte Achse drehbar gelagert ist. Die noch zu beschreibende Abspannung 7 kann bei einem solchen Obendreher an der obenliegenden Drehbühne für den Ausleger angelenkt sein.

Wie die Figuren zeigen, werden der Turm 2 und der Ausleger 3 von einer Abspannung 7 abgespannt, die entlang des Auslegers 3 und entlang des Turms 2 verlaufende Abspannzugmittel 8 umfasst, die in Form von Abspannseilen, Abspannstangen oder ggf. auch Abspannketten oder auch Mischformen hieraus ausgebildet sein können.

Wie die Figuren zeigen, können die Abspannzugmittel 8 einen oder mehrere Anlenkpunkte am Ausleger 3 aufweisen, beispielsweise in einer äußeren Hälfte oder einem äußeren Drittel des Auslegers 3 angelenkt sein, um sich oberhalb des Rückens des Auslegers 3 zurück zum Turm 2 hin zu erstrecken.

Die Abspannzugmittel 8 können dabei durch eine oder mehrere Abspannstützen 9 am Ausleger 3 abgespannt sein, beispielsweise mittels einer Abspannstütze zwischen dem äußeren Anschlagpunkt des Abspannzugmittels 8 und dem Turm 2 und einer weiteren Abspannstütze 9 im Bereich des Anlenkstücks, mit dem der Ausleger 3 am Turm 2 angelenkt ist.

Vorteilhafterweise sind die genannten Abspannstützen 9 in Form von räumlichen Abspannböcken oder in Form von Paaren von V-förmig aufgespreizten Abspannstützen ausgebildet, sodass die Abspannzugmittel 8 quer zur Längsmittelebene 10 des Turmdrehkrans 1, die durch dessen Turm 2 und dessen Ausleger 3 verläuft, voneinander beabstandet über den Ausleger 3 geführt werden. Die Abspannstützen 9 können dabei soweit aufgespreizt sein, dass die Abspannzugmittel 8 oberhalb des Auslegers 3 zumindest abschnittsweise weiter voneinander beabstandet sind als der Ausleger 3 breit ist. Insbesondere im Bereich der inneren Hälfte oder eines inneren Drittels des Auslegers 3, d. h. der näher am Turm 2 liegenden Hälfte bzw. des näher am Turm liegenden Drittels, kann der Abstand der Abspannzugmittel 8 voneinander größer sein als die Quererstreckung des Auslegers 3 quer zur besagten Längsmittelebene 10.

Die genannten Abspannstützen 9 am Ausleger 3 können nach oben V-förmig aufgespreizt sein, beispielsweise unter einem Winkel von 2 mal 10° bis 2 mal 60° oder 2 mal 15° bis 2 mal 40° oder 2 mal 10° bis 2 mal 20°. Die Abspannstützen 9 sind dabei symmetrisch zur Längsmittelebene 10 geneigt.

Die Abspannung 7 umfasst weiterhin auch entlang des Turms 2 von oben nach unten verlaufende Abspannzugmittel 11, die mittels Abspannstützen 12 am Turm 2 abgestützt sind. Wie Figur 2 und Figur 3 zeigt, sind auch entlang des Turms 2 die Abspannzugmittel 11 quer zur Längsmittelebene 10 des Turmdrehkrans 1 aufgespreizt bzw. voneinander beabstandet, um sowohl Querkräfte quer zur Längsmittelebene 10 als auch Längskräfte in der Längsmittelebene 10 abfangen zu können.

Die Abspannzugmittel 11 sind dabei mittels mehreren Paaren von Abspannstützen 12 am Turm 2 abgestützt, um Zug- und/oder Druckkräfte zwischen dem Turm 2 und den Abspannzugmitteln 11 übertragen zu können.

Die Paare von Abspannstützen 12 sind dabei V-förmig aufgespreizt und symmetrisch zur Längsmittelebene 10 angeordnet, wobei sich die Abspannstützen 12 zu der dem Ausleger 3 abgewandten Rückseite des Turms 2 erstrecken.

Wie Figur 2 und Figur 3 zeigen, kann der Spreizwinkel β der Abspannstützen 12 derart beschaffen sein, dass der Abstand der Abspannzugmittel 11 voneinander bzw. quer zur Längsmittelebene 10 größer ist als die Quererstreckung des Turms 2 quer zu der besagten Längsmittelebene 10. Die Abspannstützen 12 können vom Turm 2 nach hinten V-förmig aufgespreizt sein, beispielsweise unter einem Winkel β von 2 mal 10° bis 2 mal 60° oder 2 mal 15° bis 2 mal 40° oder 2 mal 10° bis 2 mal 20°.

In Figur 2 ist die Beabstandung der Abspannzugmittel 11 von der Längsmittelebene 10 mit dem Maß X_2 bezeichnet, was den effektiven Hebelarm des Abspannzugmittels 11 bezüglich der Längsmittelebene angibt bzw. ein Maß für die Abspannung von Querbelastungen ist. Die Beabstandung X_2 der Abspannzugmittel quer von der Längsmittelebene 10 kann variieren und beispielsweise im Bereich von 60% bis 500% oder 75% bis 300% oder 100% bis 200% der Breite 13 des Turms 2, d. h. dessen Erstreckung quer zur Längsmittelebene 10 betragen.

Je nachdem, wie breit der Turm 2 ausgebildet ist, kann die Beabstandung der Abspannzugmittel 11 von der Längsmittelebene 10 aber auch in anderen Bereichen liegen. Vorteilhafterweise kann die Beabstandung zumindest so groß gewählt sein, dass die Abspannzugmittel 11 eine größere Abspannbreite aufspannen als der Turm 2 breit ist. Beispielsweise können die Abspannzugmittel 11 im Bereich des Turms 2 eine Abspannbreite von 2 mal X_2 aufspannen, die etwa doppelt so groß ist wie die Breite des Turms 2, wenn der Kran 1 gemäß Figur 2 von seiner Rückseite her betrachtet wird.

Wie Figur 1 zeigt, können die Abspannzugmittel 11 entlang des Turms 2 in einer Abspannebene 14 verlaufen, die sich aufrecht und senkrecht zur Längsmittelebene 10 erstreckt, wobei die genannte Abspannebene 14 vorteilhafterweise zumindest näherungsweise vertikal ausgerichtet sein kann.

Die Abspannebene 14 ist dabei vom Turm 2 beabstandet auf dessen Rückseite, d. h. gegenüberliegend vom Ausleger 3 angeordnet, sodass die Abspannzugmittel 11 auch Lasten in der Längsmittelebene 10 abtragen können und den Turm gegen vertikalen Lasten abspannen können.

Wie Figur 3 zeigt, kann der von den Abspannstützen 12, die am Turm 2 angelenkt sind, realisierte Spreizwinkel β im Bereich von 2 mal 5° bis 2 mal 60° oder 2 mal 10° bis 2 mal 50° oder 2 mal 15° bis 2 mal 40° betragen, wobei der genannte Spreizwinkel β von den Verbindungsgeraden definiert wird, die einerseits durch die Anlenkpunkte des Abspannzugmittels 11 an den Abspannstützen 12 und andererseits durch die Anlenkpunkte der Abspannstützen 12 am Turm 2 gehen.

Vorteilhafterweise können die Abspannstützen 12 hinsichtlich des Spreizwinkels β variabel einstellbar sein, wobei eine Einstellvorrichtung 15 beispielsweise einen Hydraulikzylinder oder einen Spindelantrieb umfassen kann, der zwischen den paarweise zusammengehörigen Abspannstützen 12 angeordnet ist und an den beiden Abspannstützen 12 angreift, um diese weiter auseinander zu spreizen oder weniger aufzuspreizen. Diese Aufspreizbarkeit der Abspannstützen 12 ist in Figur 2 gezeigt, wobei der Verlauf der Abspannzugmittel 11 bei einer weiter aufgespreizten Stellung der Abspannstützen 12 durch die strichlierten Linien dargestellt ist, während die durchgezogenen Linien den Abspannzugmittelverlauf bei einer weniger weit aufgespreizten Stellung zeigen.

Alternativ oder zusätzlich zu einer Einstellbarkeit des Spreizwinkels β können die Abspannstützen 12 auch längenveränderbar, beispielsweise teleskopierbar ausgebildet sein und ggf. einen Teleskopierantrieb aufweisen, um auch durch Längenveränderung der Abspannstützen 12 den Verlauf der räumlichen Abspannung 7 entlang des Turms 2 variabel einstellen zu können.

Die Verstellbarkeit des Verlaufs der räumlichen Abspannung 7 entlang des Turms 2 erlaubt es, die Abspannverhältnisse an die Einsatzverhältnisse anzupassen. Wird der Kran beispielsweise bei starkem Seitenwind eingesetzt, können die Abspannzugmittel 11 entlang des Turms 2 und/oder entlang des Auslegers 3 durch stärkeres Aufspreizen der Abspannstützen 12 und/oder Abspannstützen 9 oder auch durch Austeleskopieren bzw. Verlängern der Abspannstützen weiter voneinander beabstandet geführt sein, um gegenüber Querkräften bzw. Querbelastungen der Kranstruktur eine größere Hebelarmwirkung zu haben bzw. stärkere Querlasten abspannen zu können. Wird indes der Kran bei Windstille benutzt und/oder mit sehr großen Traglasten beaufschlagt, die eine maximale Abspannung in der Längsmittelebene 10 erfordern, kann es vorteilhaft sein, die Abspannstützen 12 weiter zusammenzufahren bzw. die Abspannzugmittel 11 und/oder die Abspannzugmittel 8 weniger weit quer beabstandet zu führen.

Wie die Figuren zeigen, laufen die Abspannzugmittel 11 an den unteren Abspannstützen 12, die im unteren Drittel des Turms 2 vorgesehen sein können, näherungsweise gerade vorbei bzw. werden sie je nach Aufspreizwinkel der Abspannstützen 12 nur geringfügig abgeknickt. Insbesondere können die Anlenkpunkte der Abspannzugmittel 11 an der Dreh- und/oder Tragbühne 6 im Wesentlichen senkrecht unter den Anlenkpunkten der Abspannstützen 12 für die Abspannzugmittel 11 positioniert sein, sodass die Abspannzugmittel 11 von den Abspannstützen 12 im Wesentlichen gerade bzw. senkrecht nach unten zur Dreh- bzw. Tragbühne 6 verlaufen.

Wie Figur 1 verdeutlicht, ist die Abspannung 7 räumlich über die Schnittstelle zwischen Turm 2 und Ausleger 3 hinweggeführt, wobei Abspannzugmittel 16 die entlang des Turms 2 verlaufenden Abspannzugmittel 11 mit den oberhalb des Auslegers 3 verlaufenden Abspannzugmitteln 8 verbinden können und/oder von den Anlenkpunkten der oberen Turmabspannstützen 12 zu den Anlenkpunkten innerer Auslegerabspannstützen 9 verlaufen bzw. diese miteinander verbinden können.

## Patentansprüche

1. Turmdrehkran mit einem Turm (2), der einen Ausleger (3) trägt, von dem ein Hubseil (4) abläuft, wobei eine Abspannung (7) vorgesehen ist, die zumindest teilweise entlang des Turms (2) verläuft und mittels Abspannstützen (9, 12) quer zur Kranlängsmittelebene (10), die durch den Turm (2) und den Ausleger (3) verläuft, aufgespreizt ist, **dadurch gekennzeichnet, dass** zumindest ein Paar V-förmig aufgespreizter Abspannstützen (12) am Turm (2) zwischen dessen unteren Ende und dem Ausleger (3) angelenkt sind.

2. Turmdrehkran nach dem vorhergehenden Anspruch, wobei zwei oder mehr Paare von V-förmig aufgespreizten Abspannstützen (12) entlang des Turms (2) verteilt am Turm (2) angelenkt sind und vom Turm (2) liegend nach hinten zu der vom Ausleger (3) abgewandten Rückseite auskragen.

3. Turmdrehkran nach einem der vorhergehenden Ansprüche, wobei zumindest ein Paar aufgespreizter Abspannstützen (12) an einem oberen Auslegeranlenkstück (17) des Turms (2), an dem der Ausleger (3) angelenkt ist, und zumindest ein weiteres Paar Abspannstützen (12) an einem Turmzwischenabschnitt (18), der zwischen dem unteren Turmendabschnitt (19) und dem Auslegeranlenkstück (17) vorgesehen ist, angelenkt sind.

4. Turmdrehkran nach dem vorhergehenden Anspruch, wobei das genannte weitere Paar Abspannstützen (12) in einem unteren Drittel des Turms (2) am Turm (2) angelenkt ist.

5. Turmdrehkran nach einem der vorhergehenden Ansprüche, wobei Abspannzugmittel (11) entlang des Turms (2) in einer Abspannebene (14) geführt sind, die sich aufrecht und senkrecht zur Kranlängsmittelebene (10) erstreckt und vom Turm (2) beabstandet auf einer dem Ausleger (3) abgewandten Turmrückseite angeordnet ist.

6. Turmdrehkran nach einem der vorhergehenden Ansprüche, wobei die Abspannzugmittel (11) an dem zumindest einen Paar V-förmig aufgespreizten Abspannstützen, die am Turm (2) zwischen dessen unteren Ende und dem Ausleger (3) angelenkt sind, im Wesentlichen gerade vorbeilaufen oder an dem genannten Paar Abspannstützen (12) einen Knickwinkel im Bereich von 160° bis 180° oder 170° bis 180° besitzen.

7. Turmdrehkran nach einem der vorhergehenden Ansprüche, wobei die Abspannzugmittel (11) mit ihren unteren Enden an einer den Turm (2) tragenden Dreh- und/oder Tragbühne (6) angelenkt sind, wobei die Anlenkpunkte (20) an der Dreh- und/oder Tragbühne (6) im Wesentlichen vertikal unter den Anlenkpunkten (21) der Abspannstützen (12) für das Abspannzugmittel (11) angeordnet sind.

8. Turmdrehkran nach einem der vorhergehenden Ansprüche, wobei eine Einstellvorrichtung (15) zum variablen Einstellen und Festlegen eines Spreizwinkels β der am Turm (2) angelenkten Abspannstützen (12) vorgesehen ist.

9. Turmdrehkran nach dem vorhergehenden Anspruch, wobei die Einstellvorrichtung (15) einen Spreizantrieb vorzugsweise in Form eines Hydraulikzylinders oder eines Spindelantriebs zum motorischen Aufspreizen der Abspannstützen (12) aufweist.

10. Turmdrehkran nach einem der beiden vorhergehenden Ansprüche, wobei die Einstellvorrichtung (15) einen Einstellbereich für den Spreizwinkel β im Bereich von 2 mal 10° bis 2 mal 60° oder 2 mal 10° bis 2 mal 45° oder 2 mal 15° bis 2 mal 30° besitzt.

11. Turmdrehkran nach einem der vorhergehenden Ansprüche, wobei eine Einstellvorrichtung zum Einstellen und variablen Festlegen einer Länge der Abspannstützen (12) aufweist, wobei die Abspannstützen (12) vorzugsweise teleskopierbar ausgebildet sind.

12. Turmdrehkran nach einem der vorhergehenden Ansprüche, wobei die Abspannung (7) räumlich aufgespreizt über die Schnittstelle zwischen dem Turm (2) und dem Ausleger (3) hinweggeführt ist und sowohl entlang des Turms (2) als auch entlang des Auslegers (3) quer zur Kranlängsmittelebene (10) räumlich aufgespreizt ist.

13. Turmdrehkran nach einem der vorhergehenden Ansprüche, wobei der Turm (2) umlegbar und/oder teleskopierbar ausgebildet ist und/oder der Ausleger (3) an den Turm (2) anklappbar ausgebildet ist und der Turmdrehkran als mobiler Fahrzeugkran ausgebildet ist, und einen Straßentransport tauglichen Unterwagen besitzt, auf dem der Turm (2) und der Ausleger (3) aufrichtbar montiert sind.

14. Turmdrehkran nach einem der vorhergehenden Ansprüche, wobei die Abspannzugmittel (11) entlang des Turms (2) einen Abstand voneinander quer zur Kranlängsmittelebene (10) besitzen, der größer ist als die Breite des Turms (2) gemessen quer zur Kranlängsmittelebene (10), wobei die Beabstandung der Abspannzugmittel (11) entlang des Turms (2) voneinander im Bereich von 125% bis 500% oder 125% bis 300% oder 150% bis 300% der genannten Breite des Turms (2) quer zur Kranlängsmittelebene (10) beträgt.

15. Turmdrehkran nach einem der vorhergehenden Ansprüche, wobei die Abspannzugmittel (11) entlang des Turms (2) im Wesentlichen parallel zueinander verlaufen.

## Claims

1. A tower crane having a tower (2) which carries a jib (3), from which a hoisting cable (4) runs off, wherein a guying system (7) is provided and runs, at least in part, along the tower (2) and is spread out, by means of guy supports (9, 12), in a direction transverse to the longitudinal centre plane of the crane (10), this plane running through the tower (2) and the jib (3), **characterised in that** at least one pair of guy supports (12) which are spread out in a V-shaped manner are articulated on the tower (2) between its lower end and the jib (3).

2. The tower crane according to the foregoing claim, wherein two or more pairs of guy supports (12) which are spread out in a V-shaped manner are articulated on the tower (2) in a distributed manner along the tower (2) and project rearwardly from the tower (2) toward the rear side facing away from the jib (3).

3. The tower crane according to any of the foregoing claims, wherein at least one pair of spread-out guy supports (12) is articulated on an upper jib articulation part (17) of the tower (2) on which the jib (3) is articulated, and at least another pair of guy supports (12) is articulated on an intermediate tower portion (18) provided between the lower tower end portion (19) and the jib articulation part (17).

4. The tower crane according to the foregoing claim, wherein said further pair of guy supports (12) is articulated on the tower (2) in a lower third of the tower (2).

5. The tower crane according to any of the foregoing claims, wherein bracing tension means (11) are guided along the tower (2) in a bracing plane (14) extending upright and perpendicular to the longitudinal centre plane (10) of the crane and arranged at a distance from the tower (2) on a tower rear side facing away from the jib (3).

6. The tower crane according to any of the foregoing claims, wherein the bracing tension means (11) run substantially straight past the at least one pair of guy supports which are spread out in a V-shaped manner and which are articulated on the tower (2) between its lower end and the jib (3), or have a bend angle in the range of 160° to 180° or 170° to 180° at said pair of guy supports (12).

7. The tower crane according to any of the foregoing claims, wherein the bracing tension means (11) are articulated with their lower ends on a revolving and/or supporting platform (6) supporting the tower (2), wherein the articulation points (20) on the revolving and/or supporting platform (6) are arranged substantially vertically below the articulation points (21) of the guy supports (12) for the bracing tension means (11).

8. The tower crane according to any of the foregoing claims, wherein an adjustment apparatus (15) is provided for variably adjusting and determining a spread angle β of the guy supports (12) articulated on the tower (2).

9. The tower crane according to the foregoing claim, wherein the adjustment apparatus (15) comprises a spreading drive, preferably in the form of a hydraulic cylinder or a spindle drive, for motorized spreading-out of the guy supports (12).

10. The tower crane according to any of the two foregoing claims, wherein the adjustment apparatus (15) has an adjustment area for the spread angle β in the range of 2 times 10° to 2 times 60° or 2 times 10° to 2 times 45° or 2 times 15° to 2 times 30°.

11. The tower crane according to any of the foregoing claims, wherein an adjustment apparatus is present for adjusting and variably determining a length of the guy supports (12), the guy supports (12) being preferably configured to be telescopic.

12. The tower crane according to any of the foregoing claims, wherein the guying system (7) is led beyond the interface between the tower (2) and the jib (3) in a spatially spread-out manner and is spatially spread out both along the tower (2) and along the jib (3) in a direction transverse to the longitudinal centre plane (10) of the crane.

13. The tower crane according to any of the foregoing claims, wherein the tower (2) is configured to be tiltable and/or telescopic and/or the jib (3) is configured to be foldable against the tower (2), and wherein the tower crane is configured as a mobile truck crane and has an undercarriage suitable for road transport, on which the tower (2) and the jib (3) are erectably mounted.

14. The tower crane according to any of the foregoing claims, wherein the bracing tension means (11) have, along the tower (2) in a direction transverse to the longitudinal centre plane of the crane (10), a distance from each other which is greater than the width of the tower (2) measured transversely to the longitudinal centre plane of the crane (10), wherein the distance of the bracing tension means (11) from each other along the tower (2) is in the range of 125% to 500% or 125% to 300% or 150% to 300% of said width of the tower (2) transverse to the longitudinal centre plane of the crane (10).

15. The tower crane according to any of the foregoing claims, wherein the bracin tension means (11) run substantially parallel to each other along the tower (2).

## Revendications

1. Grue à tour rotative comprenant une tour (2) qui supporte une flèche (3) à partir de laquelle se déroule un câble de levage (4), un haubanage (7) étant prévu qui s'étend au moins partiellement le long de la tour (2) et qui est écarté au moyen de supports de haubanage (9, 12) transversalement au plan médian longitudinal de grue (10) qui s'étend à travers la tour (2) et la flèche (3), **caractérisée en ce qu'**au moins une paire de supports de haubanage (12) écartés en forme de V sont articulés sur la tour (2) entre son extrémité inférieure et la flèche (3).

2. Grue à tour rotative selon la revendication précédente, où deux paires ou plus de supports de haubanage (12) écartés en forme de V sont articulées sur la tour (2) de manière répartie le long de la tour (2) et font saillie de la tour (2) vers l'arrière, vers le côté arrière détourné de la flèche (3).

3. Grue à tour rotative selon l'une quelconque des revendications précédentes, où au moins une paire de supports de haubanage écartés (12) est articulée sur une pièce d'articulation de flèche supérieure (17) de la tour (2) à laquelle la flèche (3) est articulée, et au moins une autre paire de supports de haubanage (12) est articulée sur une section intermédiaire de tour (18) prévue entre la section d'extrémité de tour inférieure (19) et la pièce d'articulation de flèche (17).

4. Grue à tour rotative selon la revendication précédente, où ladite autre paire de supports de haubanage (12) est articulée sur la tour (2) dans un tiers inférieur de la tour (2).

5. Grue à tour rotative selon l'une quelconque des revendications précédentes, où des moyens de traction de haubanage (11) sont guidés le long de la tour (2) dans un plan de haubanage (14) qui s'étend verticalement et perpendiculairement au plan médian longitudinal de grue (10) et qui est agencé à distance de la tour (2) sur un côté arrière de la tour détourné de la flèche (3).

6. Grue à tour rotative selon l'une quelconque des revendications précédentes, où les moyens de traction de haubanage (11) passent de manière essentiellement rectiligne le long de l'au moins une paire de supports de haubanage écartés en forme de V, qui sont articulés sur la tour (2) entre son extrémité inférieure et la flèche (3), ou possèdent un angle de flexion dans la plage de 160° à 180° ou 170° à 180° au niveau de ladite paire de supports de haubanage (12).

7. Grue à tour rotative selon l'une quelconque des revendications précédentes, où les moyens de traction de haubanage (11) sont articulés par leurs extrémités inférieures à une plate-forme tournante et/ou porteuse (6) supportant la tour (2), où les points d'articulation (20) sur la plate-forme tournante et/ou porteuse (6) sont agencés essentiellement verticalement sous les points d'articulation (21) des supports de haubanage (12) pour le moyen de traction de haubanage (11).

8. Grue à tour rotative selon l'une quelconque des revendications précédentes, où un dispositif de réglage (15) est prévu pour régler et fixer de manière variable un angle d'écartement β des supports de haubanage (12) articulés sur la tour (2).

9. Grue à tour rotative selon la revendication précédente, où le dispositif de réglage (15) présente un entraînement d'écartement, de préférence sous la forme d'un vérin hydraulique ou d'un entraînement à vis, pour l'écartement motorisé des supports de haubanage (12).

10. Grue à tour rotative selon l'une quelconque des deux revendications précédentes, où le dispositif de réglage (15) possède une plage de réglage pour l'angle d'écartement β dans la plage de 2 fois 10° à 2 fois 60° ou 2 fois 10° à 2 fois 45° ou 2 fois 15° à 2 fois 30°.

11. Grue à tour rotative selon l'une quelconque des revendications précédentes, où un dispositif de réglage est présent pour régler et fixer de manière variable une longueur des supports de haubanage (12), les supports de haubanage (12) étant de préférence réalisés de manière télescopique.

12. Grue à tour rotative selon l'une quelconque des revendications précédentes, où le haubanage (7) est guidé en étant écarté dans l'espace au-delà de l'interface entre la tour (2) et la flèche (3) et est écarté dans l'espace aussi bien le long de la tour (2) que le long de la flèche (3) transversalement au plan médian longitudinal de grue (10).

13. Grue à tour rotative selon l'une quelconque des revendications précédentes, où la tour (2) est réalisée de manière repliable et/ou télescopique et/ou la flèche (3) est réalisé de manière rabattable sur la tour (2) et la grue à tour rotative est réalisée sous forme de grue mobile sur véhicule, et possède un châssis adapté au transport routier, sur lequel la tour (2) et la flèche (3) sont montées de manière à pouvoir être dressées.

14. Grue à tour rotative selon l'une quelconque des revendications précédentes, où les moyens de traction de haubanage (11) possèdent le long de la tour (2), transversalement au plan médian longitudinal de grue (10), une distance entre eux qui est supérieure à la largeur de la tour (2) mesurée transversalement au plan médian longitudinal de grue (10), l'espacement des moyens de traction de haubanage (11) entre eux le long de la tour (2) étant dans la plage de 125 % à 500 % ou de 125 % à 300 % ou de 150 % à 300 % de ladite largeur de la tour (2) transversalement au plan médian longitudinal de grue (10).

15. Grue à tour rotative selon l'une quelconque des revendications précédentes, où les moyens de traction de haubanage (11) s'étendent le long de la tour (2) de manière essentiellement parallèle entre eux.
